# EUROPÄISCHE PATENTSCHRIFT

(11) **EP 0 095 577 B1**
(45) Veröffentlichungstag und Bekanntmachung des Hinweises auf die Patenterteilung: **08.02.1989**
(21) Anmeldenummer: 83103566.2
(22) Anmeldetag: 13.04.1983
(51) Int. Cl.: F41G 3/32

(54) **Verfahren und Einrichtung zur Überprüfung von Gleichlaufabweichungen zwischen einer optischen Visiereinrichtung und einer auf Zielpunkte richtbaren Einrichtung, insbesondere einer Waffe**
Process and device for checking the synchronism of an optical sighting device, and a device to be directed onto a target, particularly a weapon
Procédé et dispositif de contrôle de l'harmonisation des axes d'un dispositif de visée optique et d'un dispositif orientable vers une cible, en particulier une arme

(30) Priorität: 27.05.1982 DE 3219916
(43) Veröffentlichungstag der Anmeldung: 07.12.1983
(73) Patentinhaber: Wegmann & Co. GmbH, D-34127 Kassel (DE)
(72) Erfinder: Kratzenberg, Wolfgang, Dipl.-Ing., D-3513 Staufenberg (DE); Völker, Gerhard, D-3501 Fuldatal 4 (DE); Ulbers, Gerd, Dr. Ing., D-3500 Kassel (DE)
(74) Vertreter: Feder, Heinz, Dr.

(56) Entgegenhaltungen:
- DE-C- 2 951 108
- FR-A- 2 045 524
- US-A- 4 020 739

## Beschreibung

Die Erfindung betrifft ein Verfahren und eine Einrichtung zur Durchführung des Verfahrens zur Feststellung von Gleichlaufabweichungen im Winkel zwischen der Visierlinie einer optischen Visiereinrichtung und einer gegen die Visiereinrichtung räumlich versetzt angeordneten, auf Zielpunkte richtbaren, der Visiereinrichtung nachführbaren Einrichtung, insbesondere einer Waffe, bei dem eine optische Prüfmarke erzeugt und durch die Visiereinrichtung ins Unendliche projiziert wird, zur Erzeugung eines Bildes der Prüfmarke, wobei im Strahlengang dieser Projektion ein bewegbares optisches Bauelement liegt, dessen Bewegung mit der Bewegung der auf Zielpunkte richtbaren Einrichtung gekoppelt ist und bei dem die Visiereinrichtung und die auf Zielpunkte richtbare Einrichtung im Elevationsbereich verschwenkt werden und die Abweichung des Bildes der Prüfmarke in Höhe und Seite von einem vorgegebenen Bezugswert gemessen wird.

Beim Einbau und Betrieb einer optischen Visiereinrichtung, der eine auf Zielpunkte richtbaren Einrichtung, beispielsweise eine Waffe, nachgeführt werden soll, können mechanisch oder elektrisch bedingte Störfaktoren auftreten, die den exakten Synchronlauf der Bewegung der Visierlinie mit der Bewegung der auf Zielpunkte richtbaren Einrichtung beeinträchtigen. Es ist daher erforderlich, den Gleichlauf zwischen den beiden Einrichtungen in bestimmten Zeitabständen zu überprüfen.

Hierzu ist es bekannt, vor der Visiereinrichtung innerhalb des Elevationsbereiches der Visierlinie in mindestens zwei bestimmten Winkelstellungen Messkameras anzuordnen, wobei mit einem Fadenkreuzprojektor in der Brennebene der Messkameras auf zwei senkrecht zueinander stehenden Fotodioden-Zeilen optische Strichmarken abgebildet werden, durch deren Lageabweichung von einer Sollstelle eine Aussage über den Gleichlauffehler gemacht werden kann. Dieses bekannte Verfahren hat jedoch den Nachteil, dass nur für zwei eng begrenzte Winkelbereiche Messaussagen gewonnen werden können und keine kontinuierliche Ausmessung des gesamten Elevationsbereiches möglich ist. Dieses bekannte Verfahren ist auch mit Kollimatoren durchführbar, wobei mindestens zwei Winkel angefahren werden.

Bei einem anderen bekannten Verfahren mit den eingangs erwähnten Merkmalen (DE-A 2 951 108) wird an der auf Zielpunkte richtbaren Einrichtung ein Spiegel angeordnet, der ein von einer in der Visiereinrichtung angeordneten optischen Prüfmarke ausgehendes Lichtbündel reflektiert. Das Reflexionsbild wird mit der Prüfmarke im Okular zur Deckung gebracht. Die Visiereinrichtung und die auf Zielpunkte richtbare Einrichtung werden anschliessend im Elevationsbereich durchfahren und die Abweichung des Reflexionsbildes in Höhe und Seite wird gemessen.

Ein Nachteil dieses bekannten Verfahrens ist die schwere Handhabbarkeit des voluminösen Spiegels auf der auf Zielpunkte richtbaren Einrichtung. Der Spiegel ist empfindlich gegen Beschädigungen und daher ungeeignet für einen Einsatz im Gelände. Weiterhin werden bei dem bekannten Verfahren die Messergebnisse nicht automatisch ausgegeben.

Der Erfindung liegt die Aufgabe zugrunde, ein Verfahren und eine Einrichtung der eingangs erwähnten Art zu schaffen, bei denen Gleichlaufabweichungen über den gesamten Elevationsbereich kontinuierlich gemessen werden können. Hierbei sollte kein Eingriff in eine vorhandene Visiereinrichtung notwendig sein, das Verfahren sollte eine hohe Genauigkeit besitzen und die Einrichtung so ausgebildet sein, dass eine Durchführung des Verfahrens auch unter erschwerten Bedingungen, beispielsweise beim Einsatz im unbefestigten Gelände, möglich ist, wobei Hebezeuge nicht angewendet werden sollten und eine Horizontierung der auf Zielpunkte richtbaren Einrichtung nicht notwendig sein sollte. Weiterhin sollte eine automatische Ausgabe der Messergebnisse möglich sein.

Die Lösung dieser Aufgabe erfolgt erfindungsgemäss durch ein Verfahren mit den Merkmalen aus dem kennzeichnenden Teil des Patentanspruchs 1 sowie eine Einrichtung mit den Merkmalen aus dem kennzeichnenden Teil des Patentanspruchs 2. Die Messung erfolgt automatisch unter Verwendung einer Kollimator-Messkamera.

Vorteilhafte Ausführungsformen der erfindungsgemässen Einrichtung sind in den Unteransprüchen 3 bis 11 beschrieben.

Mit dem erfindungsgemässen Verfahren ist eine kontinuierliche Messung der Gleichlaufabweichungen über den gesamten Elevationsbereich möglich, wobei gleichzeitig auch Abweichungen in seitlicher Richtung und eine winkelversetzte Lagerung von Schwenkachsen der Visiereinrichtung oder der auf Zielpunkte richtbaren Einrichtung erfassbar sind.

Die Erfindung bietet darüber hinaus den Vorteil, dass sich bei Anwendung des Verfahrens auf eine Waffe auch die für einen Zielvorgang erforderlichen Aufsatz- und Vorhaltwinkel exakt bestimmen und überprüfen lassen. Ferner kann die entfernungsabhängige Parallaxenkorrektur gemessen werden.

Ein besonderer Vorteil der erfindungsgemässen Einrichtung besteht darin, dass sie einfach zu montieren und zu handhaben ist und dass sie mit geeignet modifizierten Messkamerahalterungen universell einsetzbar ist, wobei im Vergleich zu bekannten Einrichtungen zur Überprüfung des Gleichlaufs eine erhöhte Genauigkeit und eine grössere Robustheit erreicht werden und die Messung automatisch ohne die Unsicherheiten einer manuellen Einstellung und Ablesung vor sich geht.

Das erfindungsgemässe Verfahren sowie die Einrichtung zur Durchführung des Verfahrens sind insbesondere geeignet zur Feststellung von Gleichlaufabweichungen zwischen dem Periskop und der Waffe eines Kampfpanzers, es sind aber auch andere Anwendungsarten möglich.

So könnte das erfindungsgemässe Verfahren und eine entsprechende Einrichtung auch im Zusammenhang mit Artillerieeinheiten, bei denen mehrere Geschütze von einem Richtgerät aus gesteuert werden, oder auch bei Raketenabschussvorrichtungen eingesetzt werden.

Weiterhin ist ein Einsatz in anderen technischen Bereichen möglich, beispielsweise bei der Steuerung eines radioastronomischen Teleskops, das einem optischen Fernrohr nachgeführt werden soll.

Im folgenden werden anhand der beigefügten Zeichnungen ein Ausführungsbeispiel für eine erfindungsgemässe Einrichtung und die Durchführung des erfindungsgemässen Verfahrens näher erläutert.

In den Zeichnungen zeigen:
Fig. 1 schematisch einen Kampfpanzerturm, an dem eine Einrichtung zur Gleichlaufüberprüfung von Waffe und Periskop angeordnet ist;
Fig. 2 in schematischer, gegenüber Fig. 1 vergrösserter Darstellung einen Ausschnitt der Einrichtung nach Fig. 1 im Bereich des Periskops am Kampfpanzerturm;
Fig. 3 in schematischer, gegenüber Fig. 2 vergrösserter Darstellung einen Fadenkreuzprojektor vor dem Okular des Periskops;
Fig. 4 ein Blockschaltbild einer Kollimator-Messkamera, angeschlossen an eine elektronische Ansteuer- und Auswerteeinheit;
Fig. 5 in schematischer perspektivischer Darstellung eine Halterungsvorrichtung für die Kollimatormesskamera bei einer Einrichtung nach Fig. 1.

In Fig. 1 ist ein Kampfpanzerturm 1 dargestellt, an dem eine Waffe 2 angeordnet ist, die in ihrer Grundstellung und einer um den Winkel a nach oben geschwenkten Stellung dargestellt ist. Weiterhin ist am Kampfpanzerturm 1 räumlich versetzt gegen die Waffe 2 ein Periskop 3 angeordnet, das in bekannter und in Fig. 2 näher dargestellter Weise ein Okular 33, einen Umlenkspiegel 31 sowie einen schwenkbaren Ausblickspiegel 32 in dem den Kampfpanzerturm 1 überragenden Ausblickteil 34 aufweist.

Auf den Kampfpanzerturm 1 ist im Bereich des Ausblickteils 34 des Periskops 3 eine Halterungsvorrichtung 4 aufgesetzt, die in ihren Einzelheiten weiter unten näher beschrieben wird und an der schwenkbar eine Kollimator-Messkamera 5 angeordnet ist, die mittels einer Stellvorrichtung 6 der Visierlinie V des Periskops 3 nachgeführt werden kann, wobei die Visierlinie V mit der Horizontalen den Winkel a' einschliesst. Eine nicht dargestellte und an sich bekannte Nachführvorrichtung führt die Waffe 2 so, dass ihre Rohrseelenachse R parallel zur Visierlinie V verläuft und somit die Winkel a, a' bis auf Gleichlaufabweichungen übereinstimmen.

An der Waffe 2 ist zur Bestimmung ihrer Neigung ein elektrischer Neigungsgeber 7 angeordnet, während an der Kollimator-Messkamera 5 ein elektrischer Neigungsgeber 8 angeordnet ist. Weiterhin ist an der Grundplatte 40 der Halterung 4 eine Libelle 46 und an der Kollimator-Messkamera 5 eine Libelle 45 angeordnet, die jeweils zur genauen Ausrichtung der Halterungsvorrichtung 4 auf dem Dach des Kampfpanzerturms 1 und zur Anpassung der Schwenkachse 47 der Kollimator-Messkamera 5 an die Schwenkachse 21 der Waffe 2 dienen.

Vor dem Okular 33 des Periskops 3 ist mittels einer Halterung 10 ein in Fig. genauer dargestellter Fadenkreuzprojektor 9 lösbar befestigt. Der Fadenkreuzprojektor 9 besitzt ein Objektiv 90, das mittels einer Verstellvorrichtung 91 in zwei zur optischen Achse senkrechten Richtungen verstellbar ist. Zwischen dem Objektiv 90 und dem Okular 92 ist ein Strahlteiler 93 angeordnet. Eine als Fadenkreuz ausgebildete Prüfmarke ist zwischen einer Beleuchtungsvorrichtung 34 und dem Strahlteiler 93 angeordnet, während zwischen dem Okular 92 und dem Strahlteiler 93 eine Okularstrichplatte 96 angeordnet ist. Im Periskop 3 ist weiter in nicht eigens dargestellter und bekannter Weise ein weiteres Fadenkreuz angeordnet.

Der Fadenkreuzprojektor 9 ist so angeordnet, dass sein Objektiv 90 etwa im Abstand der Austrittspupille des Okulars 33 am Periskop 3 liegt. Das Objektiv 90 des Fadenkreuzprojektors wirkt als Kollimator-Objektiv, d.h. die Bilder des Fadenkreuzes 95 sowie der ebenfalls ein Fadenkreuz darstellenden Okularstrichplatte 96 werden ins Unendliche abgebildet. Das Fadenkreuz 95 und das Fadenkreuz 96 liegen auf der gleichen optischen Achse. Durch Verschieben des Objektivs 90 mittels der Verstellvorrichtung 91 kann der parallele Strahlengang durch das Okular 33 des Periskops so justiert werden, dass bei Beobachtung durch das Okular 92 des Fadenkreuzprojektors 9 das als Doppelfadenkreuz ausgebildete Fadenkreuz 96 das im Periskop 3 angeordnete Fadenkreuz umschliesst. Beim Einschalten der Beleuchtung 94 wird dann das Fadenkreuz 95 in der gleichen Weise auf das Fadenkreuz des Periskops 3 projiziert. Das Testfadenkreuz 95 liegt damit genau auf der Visierachse des Periskops 3 und das von ihm ausgehende Strahlenbündel verlässt das Periskop 3 über den Ausblickspiegel 32, um in der Kollimator-Messkamera 5 empfangen zu werden.

In Fig. 4 ist die an der Halterung 4 befestigte Kollimator-Messkamera 5 in einem Schaltbild genauer dargestellt. Es handelt sich um eine an sich bekannte Videokamera mit einem Objektiv 50, dem ein Strahlteiler 51 nachgeschaltet ist. Das einfallende Strahlenbündel wird in zwei Teilbündel zerlegt, von denen eines auf eine Fotodioden-Zeile 52h und das andere auf eine Fotodioden-Zeile 52s auftrifft. Auf diese Weise können Höhen-und Seitenverschiebungen des einfallenden Strahlenbündels gegenüber der optischen Achse des Objektivs 50 festgestellt werden. Die Fotodioden-Zeilen 52h und 52s sind über Videoverstärker 53h bzw. 53s und Digitalisierungsvorrichtungen 54h bzw. 54s an eine Ansteuer- und Auswerteeinheit 11 angeschlossen, die einen Mikroprozessor und einen Speicher enthält. Die Kollimator-Messkamera 5 enthält weiterhin eine Vorrichtung 55 zur Takterzeugung sowie eine Vorrichtung 56 zur Regelung der Helligkeit.

An die Ansteuer- und Auswerteeinheit 11 sind ein Anzeigedisplay 15, auf dem die gemessenen Winkelabweichungen in Strich angegeben werden sowie ein Drucker 16 zum Ausdrucken einer Abweichungskurve angeschlossen.

Weiterhin sind der mit der Waffe 2 verbundene elektrische Neigungsgeber 7 sowie der mit der Kollimator-Messkamera 5 verbundene elektrische Neigungsgeber 8 über Filter 12 bzw. 13 und einen Analog-Digital-Wandler 14 an die Ansteuer- und Auswerteeinheit 11 angeschlossen. Die von den Neigungsgebern 7 und 8 abgegebenen Werte werden in der Ansteuer- und Auswerteeinheit 11 ausgewertet und ggf. angezeigt oder ausgedruckt. Schliesslich kann an die Ansteuer- und Auswerteeinheit 11 noch eine Vorrichtung 17 angeschlossen sein, die die Ansteuerung der Stellvorrichtung 6 zur Nachführung der Kollimator-Messkamera 5 bewirkt. Diese Vorrichtung 17 muss aber nicht unbedingt vorhanden sein, da bei einfacheren Ausführungsformen die Nachführung der Kollimator-Messkamera 5 ggf. auch von Hand erfolgen kann.

Die Halterung zur schwenkbaren Befestigung der Kollimator-Messkamera 5 vor dem Periskop 3 ist in Fig. 5 genauer dargestellt.

Sie besitzt eine Grundplatte 40, an deren einem Ende Laschen 42 angeordnet sind, an denen ein Bügel 41 um eine Achse 47 schwenkbar angeordnet ist. Zwischen den Laschen 42 befindet sich in der Grundplatte 40 ein Ausschnitt 43, der so ausgebildet ist, dass die Grundplatte 40 auf das Dach des Kampfpanzerturms 1 so aufsetzbar ist, dass die Schwenkachse 47 mindestens angenähert mit der Drehachse des Ausblickspiegels 32 im Periskop 3 fluchtet. Diese Übereinstimmung der beiden Schwenkachsen braucht nicht exakt zu sein, sondern muss nur der Bedingung genügen, dass in allen Stellungen innerhalb des mit der Kollimator-Messkamera 5 zu durchfahrenden Bereiches noch Licht vom Periskop 3 in das Objektiv 50 gelangen muss.

Der Bügel 41 soll an der Grundplatte 40 in einem hochpräzisen Lager geführt sein. Die Grundplatte 40 kann für verschiedene Fahrzeugtypen verschieden ausgebildet sein. Sie kann feinjustierbar auf dem Kampfpanzerturm 1 angeordnet werden, wobei ihre Lage durch eine Libelle 46 kontrollierbar ist.

Die Durchführung der Messung geschieht in der nachstehend beschriebenen Weise:
Nachdem die Halterung 4 mit z.B. einem Magnetspannsatz auf dem Dach des Kampfpanzerturms 1 befestigt ist, wird die am Bügel 41 justierbar angeordnete Kollimator-Messkamera 5 zunächst solange justiert, bis, beobachtet durch das Okular 33 des Periskops 3, ein in der Messkamera angeordnetes beleuchtetes Fadenkreuz und das Fadenkreuz des Periskops 3 sich in etwa decken. Damit ist zunächst gewährleistet, dass die Kollimator-Messkamera 5 im Messbereich vor dem Ausblick des Periskops 3 positioniert ist. Mit Hilfe der Justiereinrichtung 48a, 48b an der Grundplatte 40 wird unter Zuhilfenahme einer Libelle an der Schildzapfenachse der Waffe 2 und einer weiteren Libelle 45 am Bügel 41 die Schwenkachse 47 parallel zur Schildzapfenachse 21 ausgerichtet. Dann wird der Fadenkreuzprojektor 9 vor dem Okular 33 des Periskops 3 montiert und nach Justierung des Objektivs 90 in der oben beschriebenen Weise und Einschaltung der Beleuchtungsvorrichtung 94 die Prüfmarke in die Kollimator-Messkamera 5 hineinprojiziert. Es erscheint an der Anzeige- und Auswerteeinheit eine entsprechende Anzeige in Seite und Höhe.

Die Waffe kann nun in beliebigen Schritten durch den gesamten Elevationsbereich bewegt werden und die entsprechenden Winkelabweichungen zwischen Waffe und Periskop werden gemessen, ausgewertet und angezeigt bzw. ausgedruckt.

Die Justiervorgänge vor Beginn der Messung können auch in folgenden Schritten zusammengefasst werden:
a) Paralleljustierung Rohrseelenachse R zur Visierlinie V des Periskops;
b) Paralleljustierung optische Achse Kollimator-Messkamera 5 zur Visierlinie V des Periskops;
c) Definition des Neigungswinkels der Schwenkachse der Waffe 2 zum Erdsystem (Libelle);
d) Übertragung des Neigungswinkels der Schwenkachse der Waffe auf die Schwenkachse 47 der Kollimator-Messkamera 5 (Libellen).

## Patentansprüche

1. Verfahren zur Feststellung von Gleichlaufabweichungen im Winkel zwischen der Visierlinie einer optischen Visiereinrichtung (3) und einer gegen die Visiereinrichtung räumlich versetzt angeordneten, auf Zielpunkte richtbaren, der Visiereinrichtung nachführbaren Einrichtung (2), insbesondere einer Waffe, bei dem eine optische Prüfmarke (95) erzeugt und durch die Visiereinrichtung (3) ins Unendliche projiziert wird zur Erzeugung eines Bildes der Prüfmarke, wobei im Strahlengang dieser Projektion ein bewegbares optisches Bauelement (5) liegt, dessen Bewegung mit der Bewegung der auf Zielpunkte richtbaren Einrichtung (2) gekoppelt ist und bei dem die Visiereinrichtung (3) und die auf Zielpunkte richtbare Einrichtung (2) im Elevationsbereich verschwenkt werden und die Abweichung des Bildes der Prüfmarke (95) in Höhe und Seite von einem vorgegebenen Bezugswert gemessen wird, dadurch gekennzeichnet, dass die optische Prüfmarke (95) vor dem Okular (33) der Visiereinrichtung (3) erzeugt und das Bild der Prüfmarke von einer das optische Bauelement bildenden in Höhe und Winkel verstellbaren Kollimator-Messkamera (5) empfangen wird; dass die Schwenkachse der Kollimator-Messkamera (5) parallel zur Schwenkachse (21) der auf Zielpunkte richtbaren Einrichtung (2) eingestellt wird; dass beim Verschwenken der Visiereinrichtung (3) und der auf Zielpunkte richtbaren Einrichtung (2) im Elevationsbereich die Kollimator-Messkamera (5) der auf Zielpunkte richtbaren Einrichtung (2) nachgeführt wird und dass die Messung der Abweichung des Bildes der Prüfmarke (95) von vorgegebenen Bezugswerten in der Kollimator-Messkamera (5) automatisch erfolgt, indem die gemessenen Werte einer elektronischen Ansteuer- und Auswerteinheit (11) zugeführt werden.

2. Einrichtung zur Durchführung des Verfahrens nach Anspruch 1, mit einer optischen Visiereinrichtung (3) und einer gegen die Visiereinrichtung versetzt angeordneten, auf Zielpunkte richtbaren, der Visiereinrichtung nachführbaren Einrichtung (2), insbesondere einer Waffe, sowie Mitteln zur Erzeugung einer Prüfmarke (95) und zur Projektion der Prüfmarke ins Unendliche, sowie zur Erzeugung eines Bildes der Prüfmarke und mit einem im Strahlengang dieser Projektion liegenden bewegbaren optischen Bauelement (5), dessen Bewegung mit der Bewegung der auf Zielpunkte richtbaren Einrichtung (2) gekoppelt ist, sowie Mitteln zur Messung der Abweichung des Bildes der Prüfmarke in Höhe und Seite von einem vorgegebenen Bezugswert, dadurch gekennzeichnet, dass die Mittel zur Erzeugung der Prüfmarke (95) einen vor dem Okular (33) der Visiereinrichtung (3) anbringbaren Fadenkreuzprojektor (9) aufweisen und dass das optische Bauelement (5) eine in der Visierlinie der Visiereinrichtung (3) lösbar befestigte, in Höhe und Winkel justierbare, der Schwenkung der Visierlinie nachführbare Kollimator-Messkamera (5) ist, die an eine elektronische Ansteuer- und Auswerteeinheit (11) angeschlossen ist, wobei an der auf Zielpunkte richtbaren Einrichtung (2) und an der Kollimator-Messkamera (5) jeweils ein elektrischer Neigungsgeber (7, 8) zur Abgabe eines dem jeweiligen Schwenkwinkel (a, a') entsprechenden Signals angeordnet ist und eine von den elektrischen Neigungsgebern (7, 8) gesteuerte Stellvorrichtung (6) zur Nachführung der Kollimator-Messkamera (5) in Bezug auf die Visierlinie (V) vorhanden ist und die Neigungsgeber sowie die Stellvorrichtung ebenfalls an die elektronische Ansteuer- und Auswerteeinheit (11) angeschlossen sind.

3. Einrichtung nach Anspruch 2, dadurch gekennzeichnet, dass an der Kollimator-Messkamera (5) eine Libelle (45) oder ein zweiter elektrischer Neigungsgeber angeordnet ist, zur Bestimmung der Lage ihrer Schwenkachse (47) im Raum.

4. Einrichtung nach einem der Ansprüche 2 oder 3, dadurch gekennzeichnet, dass der Fadenkreuzprojektor (9) ein Okular (92), ein in zwei Richtungen senkrecht zur optischen Achse justierbares Kollimator-Objektiv (90) sowie einen in der optischen Achse angeordneten Strahlteiler (93) zur Einblendung des von einer Beleuchtungsvorrichtung (94) kommenden, eine Teststrichplatte (95) durchlaufenden Projektionsstrahlenbündels aufweist.

5. Einrichtung nach Anspruch 4, dadurch gekennzeichnet, dass zwischen dem Okular (92) und dem Strahlteiler (93) des Fadenkreuzprojektors (9) eine Okularstrichplatte (96) angeordnet ist.

6. Einrichtung nach einem der Ansprüche 2 bis 5, dadurch gekennzeichnet, dass die Kollimator-Messkamera (5) eine an sich bekannte VideoKamera ist, mit einem hinter dem Objektiv (50) angeordneten Strahlteiler (51) sowie zwei Fotodioden-Zeilen (52h, 52s) zur Aufnahme von Höhen- und Seitenverschiebungen des einfallenden Strahlenbündels, die an die elektronische Ansteuer- und Auswerteeinheit (11) angeschlossen sind.

7. Einrichtung nach Anspruch 6, dadurch gekennzeichnet, dass die elektronische Ansteuer-und Auswerteeinheit (11) einen Mikroprozessor enthält.

8. Einrichtung nach Anspruch 7, dadurch gekennzeichnet, dass an die elektronische Auswerteeinheit (11) eine Anzeigevorrichtung (15) und/ oder ein Drucker (16) zur Aufzeichnung der Ergebnisse angeschlossen ist.

9. Einrichtung nach Anspruch 7, oder 8, dadurch gekennzeichnet, dass Linearitätsdifferenzen der beiden elektrischen Neigungsgeber (7, 8) durch den Mikroprozessor ausgleichbar sind.

10. Einrichtung nach einem der Ansprüche 7 bis 9, dadurch gekennzeichnet, dass die Bestimmung des Gleichlaufs und des Lotablaufs automatisch, programmgesteuert durch den Mikroprozessor erfolgt.

11. Einrichtung nach einem der Ansprüche 2 bis 10, zur Anwendung an einem Kampfpanzer, der als Visiereinrichtung ein Periskop aufweist, gekennzeichnet durch eine Halterungsvorrichtung (4) für die Kollimator-Messkamera (5) mit einer auf den Kampfpanzer (1) aufsetzbaren Grundplatte, an deren einem Ende ein schwenkbarer Bügel (41) angeordnet ist, der an seinem freien Ende die Kollimator-Messkamera (5) trägt, wobei die Grundplatte (40) im Bereich der Schwenkachse (47) des Bügels (41) einen Ausschnitt (43) aufweist, der so ausgebildet ist, dass sie an den Ausblickteil des Periskops (3) so ansetzbar ist, dass die Schwenkachse (47) des Bügels (41) mindestens annähernd mit der Drehachse des Ausblickspiegels (32) des Periskops (3) fluchtet und zwischen der Grundplatte (40) und dem Bügel (41) die Stellvorrichtung (6) angeordnet ist.

## Claims

1. Process for measuring deviations from truly synchronised angular movements between the aiming line of an optical aiming device (3) and an aim-follower device (2), particularly a weapon, spaced apart from the optical aiming device and intended to be aimed at a target; in which an optical test-mark (95) is projected to infinity through the optical aiming device (3) to produce an image of said test-mark; there being interposed in the projection path a movable optical device (5) whose movements are coupled to the movements of the aim-follower device (2) intended to be aimed at the target; the optical aiming device (3) and the aim-follower device (2) being swung through a sequence of elevation-angle changes during which the deviations from truly synchronous movement are measured, vertically and sideways, between the image of the optical test-mark (95) and a predetermined reference value characterised in that the optical test-mark (95) is produced behind the ocular lens (33) of the optical aiming device (3) and the image of the test-mark is received by the movable optical device in the form of a collimator measurement camera (5) which is adjustable in height and angle; the pivot-axis (47) of the collimator measurement camera (5) being adjusted parallel to the pivot-axis (21) of the aim-follower device (2); and in that when the aiming device (3) and the aim-follower device (2) are swung through changes in elevation angle the collimator measurement camera (5) follows the movements of the aim-follower device (2) which is intended to be aimed at the target; the measured values being fed to an electronic control and evaluation unit (11) which automatically measures the deviations of the image of the image of the test-mark (95) from the predetermined reference values in the collimator measurement camera (5).

2. Device for performing the process of Claim 1, with an optical aiming device (3) and an aim-follower device (2), particularly a weapon, spaced apart from the optical aiming device (3) and intended to be aimed at a target; and with means for producing a test-mark (95) and projecting said test-mark to infinity and to produce an image of said test-mark; and with, interposed in the projection path, a movable optical device (5) whose movements are coupled to the movements of the aim-follower device (2) intended to be aimed at the target; and with means for measuring the deviations of the test-mark (95), vertically and sideways, from a predetermined reference value, characterised in that the means for producing the test-mark (95) comprise a crossed-wire image projector (9), which can be mounted behind the ocular lens (33) of the optical aiming device (3); and that the optical device is a collimator measurement camera (5), adjustable in height and angle, which can be interposed in the aiming line V of the optical aiming device (3) to follow the movements of the aiming line V; the camera (5) being electrically connected to an electronic control and evaluation unit (11); a first electric elevation-angle transmitter (7) being mounted on the aim-follower device (2) intended to be aimed at the target, for delivering a signal representing its elevation angle (a); a second elevation-angle transmitter (8) on the collimator measurement camera (5) for delivering a signal representing its elevation angle (a'); the device also having a camera-angle controller (6) responding to the signals delivered by the two electrical elevation-angle transmitters (7) and (8) for making the collimator measurement camera (5) follow the aiming line V; both the elevation-angle transmitters (7, 8) and the camera-angle controller (6) being electrically connected to the electronic control and evaluation unit (11).

3. Device as claimed in Claim 2, characterised in that the collimator measurement camera (5) has a spirit-level (45), or a second electrical elevation- angletransmitter,forindicating its position inspace.

4. Device as claimed in Claims 2 or 3, characterised in that the crossed-wire image projector (9) has an ocular lens (92), a collimator objective lens (90) adjustable in two directions perpendicular to its optical axis, and a beam-splitter (93) on its optical axis for blending in an illuminating light-beam arriving from a light-source (94) and passing through a crossed-wire optical test-mark (95).

5. Device as claimed in Claim 4, characterised in that an occular line-plate (96) is interposed between the ocular lens (92) and the beam-splitter (93) of the crossed-wire image-projector (9).

6. Device as claimed in one of the Claims 2 to 5, characterised in that the collimator measurement camera (5) is a conventional video camera with a beam-splitter (51) positioned behind its objective lens (50), and with two photo-diode lines (52h) and 52s) for detecting vertical and sideways displacements of the incident beam, the two photo-diode lines (52h, 52s) being connected to the electronic control and evaluation unit (11).

7. Device as claimed in Claim 6, characterised in that the electronic control and evaluation unit (11) contains a micro-processor.

8. Device as claimed in Claim 7, characterised in that a display device (15) and/or a printer (16) are connected to the control and evaluation unit (11) for indicating the result of the evaluation.

9. Device as claimed in Claims 7 or 8, characterised in that the line-up differences between the two electric elevation-angle transmitters (7, 8) are compensated by a micro-processor.

10. Device as claimed in one of the Claims 7 to 9, characterised in that synchronisation and plumb-line deviations are automatically evaluated on the basis of a programme by the micro-processor.

11. Device as claimed in one of the Claims 2 to 10, for application to a battle-tank equipped with a periscope as the aiming device, characterised by a camera-holder (4) for supporting the collimator measurement camera (5), the camera-holder (4) being supported by a base-plate which can be mounted on the battle-tank; a stirrup (41) being pivoted at one end to the base-plate (40), the stirrup (41) supporting, at its other end, the collimator measurement camera (5); the base-plate (40) having, near the pivot-axis (47) of the stirrup (41), a cutout portion (43) for accommodating the outlook portion (34) of the periscope; the whole being arranged so that the pivot-axis (47) of the stirrup (41) can be brought at least approximately into line with the axis of rotation of the pivoted sighting mirror (32) of the periscope (3); the camera-angle controller (6) acting between the base-plate (40) and the pivoted stirrup (41).

## Revendications

1. Procédé pour la détection d'écarts du synchronisme angulaire entre la ligne de visée d'un dispositif de visée optique (3) et un dispositif (2) placé de manière décalée dans l'espace par rapport au dispositif de visée, orientable sur des cibles, en particulier une arme, avec lequel on produit une marque de contrôle optique (95) et on la projette par le dispositif de visée (3) vers l'infini afin de réaliser une image de la marque de contrôle, un élément optique (5) mobile étant situé dans le trajet des rayons de cette projection, le mouvement de cet élément (5) étant associé au mouvement du dispositif (2) orientable sur les cibles et le dispositif de visée (3) et le dispositif (2) orientable sur les cibles étant basculé dans la zone d'élévation et l'écart de l'image de la marque (95) étant mesuré en hauteur et latéralement par rapport à une valeur de référence prédéterminée, caractérisé par le fait que la marque optique (95) est produite devant l'oculaire (3) du dispositif de visée et l'image de la marque étant reçue par une caméra (5) à collimateur réglable en hauteur et angulairement et constituant l'élément optique; par le fait que l'axe de pivotement de la caméra (5) à collimateur est réglé parallèlement à l'axe de pivotement (21) du dispositif (2) orientable sur les cibles; par le fait que lors du pivotement du dispositif de visée (3) et du dispositif (2) orientable sur les cibles dans la zone d'élévation, la caméra (5) suit le dispositif (2) orientable sur les cibles et par le fait que la mesure de l'écart de l'image de la marque (95) par rapport aux valeurs de référence prédéterminées s'effectue automatiquement dans la caméra (5), du fait que les valeurs mesurées sont conduites vers une unité électronique (11) de commande d'évaluation.

2. Dispositif pour la réalisation du procédé selon la revendication 1, caractérisé par le fait qu'il comporte un dispositif de visée optique (3) et un dispositif (2) placé de manière décalée par rapport au dispositif de visée et suivant celui-ci, orientable sur des cibles, en particulier une arme, ainsi que des moyens pour produire une marque de contrôle (95) et pour projeter cette marque dans l'infini, ainsi que pour la production d'une image de ladite marque de contrôle et comportant un élément optique (5) mobile situé dans le trajet des rayons de cette projection, élément (5) dont le mouvement est associé au mouvement du dispositif (2) pouvant être orienté sur les cibles, ainsi que des moyens pour mesurer l'écart entre l'image de la marque en hauteur et latéralement par rapport à une valeur de référence, caractérisé par le fait que les moyens pour produire la marque de contrôle (5) présentent un projecteur (9) à réticules pouvant être monté devant l'oculaire (33) du dispositif de visée (3) et par le fait que l'élément optique (5) est une caméra à collimateur fixée de manière à pouvoir être détachée dans la ligne de visée du dispositif de visée (3), pouvant être ajustée en hauteur et angulairement, pouvant suivre l'oscillation de la ligne de visée, cette caméra étant raccordée à une unité électronique (11) de commande et d'évaluation, tandis que sur le dispositif (2) orientable sur des cibles et sur la caméra (5) est disposé respectivement un émetteur électrique de déclivité (7, 8) destiné à émettre un signal correspondant à l'angle d'oscillation respectif (a, a') et présentant un dispositif de réglage (6) commandé par les émetteurs électriques (7, 8) afin de faire suivre la caméra (5) par rapport à la ligne de visée (V).et les émetteurs de déclivité ainsi que le dispositif de réglage étant raccordés également à l'unité électronique (11) de commande et d'évaluation.

3. Dispositif selon la revendication 2, caractérisé par le fait que sur la caméra (5) à collimateur est disposé un niveau d'eau (45) ou un deuxième émetteur électrique de déclivité afin de définir la situation de l'axe d'oscillation (47) dans l'espace.

4. Dispositif selon l'une des revendications 2 ou 3, caractérisé par le fait que le projecteur à réticules (9) présente un oculaire (92), un objectif (90) à collimateur pouvant être ajusté dans deux directions perpendiculairement à l'axe optique, ainsi qu'un séparateur de rayons (93) disposé dans l'axe optique pour diaphragmer le faisceau de rayons de la projection venant d'un dispositif d'éclaire (94) et passant par un réticule d'essai (95).

5. Dispositif selon la revendication 4, caractérisé par le fait qu'entre l'oculaire (92) et le séparateur de rayons (93) du projecteur (9) à réticules est disposé un réticule d'oculaire (96).

6. Dispositif selon l'une des revendications 2 à 5, caractérisé par le fait que la caméra (5) à collimateur est une caméra vidéo connue comportant un séparateur de rayons (51) disposé derrière l'objectif (50), ainsi que deux cellules (52h, 52s) à photodiodes pour la prise des écarts en hauteur et latéraux du faisceau de rayon incident, ces éléments étant raccordés à l'unité électronique (11) de commande et d'évaluation.

7. Dispositif selon la revendication 6, caractérisé par le fait que l'unité électronique (11) de commande et d'évaluation contient un microprocesseur.

8. Dispositif selon la revendication 7, caractérisé par le fait qu'à l'unité électronique (11) d'évaluation est raccordé un dispositif d'affichage (15) et/ou une imprimante (16) pour l'enregistrement des résultats.

9. Dispositif selon la revendication 7 ou 8, caractérisé par le fait que les différences de linéarité entre les deux émetteurs électriques de déclivité (7, 8) sont compensables par le microprocesseur.

10. Dispositif selon l'une des revendications 7 à 9, caractérisé par le fait que la détermination du synchronisme et de la verticale s'effectue automatiquement, de manière programmée au moyen d'un microprocesseur.

11. Dispositif selon l'une des revendications 2 à 10, pour utilisation sur un char de combat, qui présente, comme dispositif de visée, un périscope, caractérisé par le fait qu'il présente un dispositif de support (4) pour la caméra (5) comportant une plaque de base pouvant être montée sur le char de combat (1), sur l'extrémité de laquelle est disposé un étrier pivotant (41) qui supporte sur son extrémité libre la caméra à collimateur (5), la plaque de base (40) présentant, dans la zone de l'axe de pivotement (45) de l'étrier (41), une découpe (43) réalisée de manière à pouvoir être montée sur la partie de visée du périscope (3) de façon que l'axe de pivotement (45) de l'étrier (41) s'aligne approximativement sur l'axe de rotation du miroir de visée (32) du périscope (3) et que le dispositif de réglage (6) soit disposé entre la plaque de base (40) et l'étrier (41).
